# FASCICULE DE BREVET EUROPEEN

(11) **EP 0 945 585 B1**
(45) Date de publication et mention de la délivrance du brevet: **03.09.2003**
(21) Numéro de dépôt: 99440048.9
(22) Date de dépôt: 10.03.1999
(51) Int. Cl.: E06B 9/78, E06B 9/17

(54) **Volet roulant comportant un dispositif d'entrainement manuel**
Rolladen mit Handantrieb
Roller shutter comprising a manual drive

(30) Priorité: 25.03.1998 FR 9803872
(43) Date de publication de la demande: 29.09.1999
(73) Titulaire: BUBENDORFF VOLET ROULANT, 68300 Saint-Louis (FR)
(72) Inventeur: Bubendorf, Robert, 68220 Attenschwiller (FR)
(74) Mandataire: Rhein, Alain

(56) Documents cités:
- DE-A- 2 445 788
- DE-A- 2 605 715
- DE-A- 2 611 328
- DE-U- 7 825 978
- DE-U- 9 102 244
- FR-A- 594 902

## Description

L'invention concerne un volet roulant comportant un dispositif d'entraînement manuel sous forme d'une poulie prévue apte à entraîner en rotation un arbre d'enroulement d'un tablier, sur cette poulie venant s'enrouler, au moins partiellement, un organe de traction manuelle, tel qu'une sangle, une chaîne, une cordelette ou analogue, dont au moins un brin est rendu accessible à un usager.

Un tel volet est décrit par exemple dans le document DE-A-2 611 328.

L'invention concerne le domaine des volets roulants et, plus particulièrement, des mécanismes d'entraînement manuel de tels volets.

On connaît, bien entendu, de nombreux volets roulants répondant à la description ci-dessus, c'est à dire dont l'enroulement autour et le déploiement depuis un arbre d'enroulement sont assurés par l'intermédiaire d'un dispositif d'entraînement manuel, tel qu'une sangle, une chaîne, une cordelette ou analogue.

Plus particulièrement, le mécanisme d'entraînement du tablier d'un tel volet roulant vient prendre position à l'intérieur d'un caisson disposé en partie supérieure d'une ouverture correspondant à une porte, fenêtre, porte-fenêtre ou analogue.

Aussi, l'organe de traction manuelle, venant s'enrouler, au moins partiellement, autour d'une poulie équipant l'une des extrémités dudit arbre d'enroulement, retombe, au travers d'une ouverture prévue à cet effet au niveau dudit caisson, du côté interne à l'habitation par rapport à ladite porte, porte-fenêtre ou autre.

L'on comprend, évidemment, que pour éviter que le ou les brins de cet organe de traction, rendus accessibles à l'usager, ne tombent au-devant de l'ouvrant de la porte, fenêtre ou analogue, il est d'usage de décaler, latéralement et autant que possible, la poulie d'entraînement ce qui n'est envisageable, bien sûr, que si l'on ne rencontre pas d'autre problème d'encombrement au niveau du caisson dudit volet roulant.

A ce propos, il est des situations dans lesquelles l'ensemble de la menuiserie, à savoir le cadre dormant de la porte, fenêtre ou analogue, ainsi que le caisson du volet roulant surmontant ce cadre dormant doivent prendre position dans l'embrasure même prévue au niveau de la construction, de sorte qu'il est impossible de décaler latéralement, la poulie d'entraînement celle-ci étant rapportée, dans ces conditions, à proximité immédiate d'une des extrémités dudit arbre d'enroulement.

L'on rencontre un problème similaire dans le domaine de la rénovation où il est d'usage pour éviter soit la dépose d'un cadre dormant d'une porte ou fenêtre préexistante ou encore d'entailler ce cadre dormant préexistant, de dimensionner l'ensemble de rénovation pour qu'il puisse venir s'insérer à l'intérieur de ce cadre dormant préexistant. En fait, là encore, il faut rapporter, au plus près, la poulie du dispositif d'entraînement sur l'extrémité de l'arbre d'enroulement du tablier si l'on souhaite ne pas pénaliser la taille de l'ouvrant de rénovation et, par conséquent, l'espace vitré procuré par ce dernier.

Or, précisément, en respectant les conditions précitées le ou les brins retombant, librement, depuis la poulie d'entraînement à l'extérieur du caisson, viennent se positionner devant l'ouvrant, voire même ont tendance à diminuer le clair de vitrage de celui-ci. Dans tous les cas, ils gênent sa manoeuvre. Ainsi, lorsque cette cordelette ou cette sangle retombe au-devant du montant avant de l'ouvrant, il convient systématiquement de l'écarter lors de chaque manoeuvre d'ouverture et de fermeture. En réalité, une telle solution n'est absolument pas acceptable de sorte que l'on cherchera, à tout prix, à faire retomber cet organe de traction à hauteur du montant arrière dudit ouvrant. Or, là encore, à chaque fois que l'on vient manipuler celui-ci, cet organe de traction a tendance à gêner la manoeuvre en venant se coincer en feuillure entre l'ouvrant et le cadre dormant, ce qui peut, à la longue, entraîner des dommages au niveau de la menuiserie, notamment si l'on vient forcer, pour autant, la fermeture de la porte, fenêtre ou analogue.

Il existe d'ores et déjà des systèmes de renvoi de sangles ou de cordelettes placées à hauteur du caisson du volet roulant et qui ont pour fonction, précisément, de déporter l'organe de traction, latéralement, par rapport à la poulie qui assure l'entraînement de l'arbre d'enroulement. De tels systèmes sont décrits par exemple dans les documents DE-U-9 102 244, DE-U-7 825 978 et DE-A-2 605 715.

L'on comprend, évidemment, que, dans de telles conditions, l'action de l'usager ne peut être reportée, de manière directe, sur ladite poulie mais au travers du système de renvoi qui rend les manipulations plus contraignantes, voire, dans certains cas, imposent l'utilisation d'un système de démultiplication du mouvement. Quoi qu'il en soit, au travers de tels systèmes de renvoi, ces organes de traction, du type chaînette, cordelette ou sangle, sont fortement sollicités et de sorte que leur longévité est réduite de manière non négligeable.

En somme, la présente invention a pour but de répondre au problème précité, c'est à dire d'éviter qu'un organe de traction, du type cordelette, sangle, chaînette ou autre, ne retombe, pour des raisons d'encombrement du dispositif d'entraînement d'un volet roulant, au-devant d'un ouvrant de porte, fenêtre ou analogue, tout en évitant, par ailleurs, tout dispositif de renvoi qui empêcherait l'usager d'agir, directement, au travers de cet organe de traction sur la poulie précitée.

A cet effet, la présente invention concerne un volet roulant comportant un dispositif d'entraînement manuel sous forme d'une poulie prévue apte à entraîner en rotation un arbre d'enroulement d'un tablier, sur cette poulie venant s'enrouler au moins, partiellement, un organe de traction manuelle, tel qu'une sangle, une chaîne, une cordelette ou analogue, dont au moins un brin est rendu accessible à un usager, caractérisé par le fait qu'il comporte, en outre, des moyens de rappel élastiques conçus aptes à repousser, élastiquement, le ou les brins définis par l'organe de traction manuelle en dehors du plan passant par ladite poulie, tout en permettant à ce ou ces brins de venir se repositionner dans ce plan, contre l'action des moyens de rappel élastiques, sous l'effet d'une traction imprimée à ce brin ou au moins l'un d'entre eux lors d'une commande en déploiement ou en repliement du tablier du volet roulant.

En fait, tel qu'il ressortira de la description qui va suivre, les moyens de rappel élastiques précités peuvent se présenter sous différentes formes de réalisation et être implantés, selon le cas, à l'intérieur ou à l'extérieur d'un caisson recevant le tablier du volet roulant, voire même dans l'épaisseur d'une paroi de ce caisson.

De plus, ces moyens de rappel élastiques font appel à un nombre de pièces relativement limité dont le fonctionnement et la conception particulièrement simples, permettent de garantir une bonne fiabilité, ainsi qu'une grande facilité d'utilisation.

La présente invention sera mieux comprise à la lecture de la description qui va suivre se rapportant au dessin joint en annexe et dans lequel :
- la figure 1 correspond à une vue schématisée, en perspective et en coupe partielle, d'un volet roulant selon l'invention ;
- la figure 2 est une vue schématisée, en coupe et en élévation, d'un premier mode de réalisation de ces moyens de rappel élastiques en position de manoeuvrage de l'organe de traction manuelle ;
- la figure 3 est une vue similaire à la précédente correspondant à ces moyens de rappel élastiques en position de repos de l'organe de traction manuelle ;
- la figure 4 est une vue schématisée, en coupe partielle et de dessous, du caisson de volet roulant auquel sont associés les moyens de rappel élastiques représentés figures 2 et 3 ;
- la figure 5 est une vue schématisée et en élévation correspondant à un second mode de réalisation de ces moyens de rappel élastiques en position de repos de l'organe de traction manuelle ;
- la figure 6 est une vue similaire à la précédente correspondant à ces moyens de rappel élastiques lors de l'actionnement dudit organe de traction manuelle.

Tel qu'il ressort du dessin en annexe, tout particulièrement de la figure 1, la présente invention concerne le domaine des volets roulants actionnés, de manière manuelle, par un utilisateur.

Un tel volet roulant 1 est destiné à équiper une porte 2, fenêtre ou analogue, comportant un cadre dormant 3 sur lequel est articulé au moins un ouvrant 4 éventuellement pourvu d'un vitrage 5.

Ce volet roulant 1 comporte un caisson 6 surmontant cette porte 2, fenêtre ou analogue et comportant, essentiellement, une paroi extérieure 7, une paroi intérieure 8, une paroi supérieure 9 ainsi qu'une ouverture pour le passage d'un tablier 12 apte à s'enrouler autour d'un arbre d'enroulement 13 disposé à l'intérieur dudit caisson 6.

Ce volet roulant 1 comporte, en fait, un dispositif d'entraînement manuel 14 constitué par une poulie 15 en prise avec l'arbre d'enroulement 13, à l'une des extrémités 16 de ce dernier.

Sur cette poulie 15 vient s'enrouler, au moins partiellement, un organe de traction manuelle 17, tel qu'une cordelette 18, une sangle, une chaîne ou analogue en définissant un ou deux brins 19, 19' rendus accessibles à un usager.

A cet effet et tel que visible, plus particulièrement, figures 2 et 3, ce ou ces derniers 19, 19' émergent du caisson 6 au travers d'une ouverture 20 ménagée, usuellement, au niveau de la paroi intérieure 8 ou de la sous-face 10 de celui-ci.

Selon l'invention, ce volet roulant 1 comporte des moyens de rappel élastiques 21 conçus aptes à repousser élastiquement le ou les brins 19, 19' définis par l'organe de traction manuelle 17 en dehors du plan P passant par la poulie 15. De tels moyens de rappel élastiques 21 permettent, également à ce ou ces brins 19, 19' de venir se repositionner dans ce plan P, contre l'action des moyens de-rappel élastiques 21 sous l'effet d'une traction imprimée à ces brins 19, 19' ou au moins à l'un d'entre eux lors d'une commande en déploiement ou en repliement du tablier 12 du volet roulant 1.

Tel qu'il ressortira de la suite de la description, ces moyens de rappel élastiques 21 peuvent adopter plusieurs formes de réalisation différentes dont deux exemples sont illustrés, respectivement, figures 1 à 4 et 5 et 6.

Ainsi, il a été représenté figures 1 à 4, un premier mode de réalisation correspondant à des moyens de rappel élastiques 21 implantés au niveau de la paroi intérieure 8 du caisson 6, à l'extérieur de ce dernier.

Tel que visible figures 2 et 3, ces moyens de rappel élastiques 21 se présentent sous la forme d'un ressort 22, ici représenté sous forme hélicoïdale, disposé à proximité de l'ouverture 20 par laquelle l'organe de traction manuelle 17 émerge hors du caisson 6 en traversant la paroi intérieure 8 de laquelle ledit ressort 22 est, d'ailleurs, rendu solidaire par l'intermédiaire de moyens de fixation 23 appropriés.

Un tel ressort 22 comporte, d'une part, une extrémité 25 maintenue fixe par rapport au caisson 6 et, d'autre part, une extrémité libre 24 susceptible de se déplacer, élastiquement par rapport auxdits moyens de fixation 23, au-devant de l'ouverture 20 dont une partie au moins est située dans le plan P de la poulie 15. Cette extrémité libre 24 du ressort peut recevoir, de manière avantageuse un galet 26 apte à entrer en contact avec l'organe de traction manuelle 17.

En fait, ce ressort 22 et, plus particulièrement, son extrémité libre 24 éventuellement pourvue du galet 26, est conçu apte à repousser élastiquement le ou les brins 19, 19' en dehors du plan P passant par ladite poulie 15, notamment lorsque l'organe de traction 17 n'est pas sollicité. Une telle situation est, plus précisément, représentée figures 3 et 4 correspondant, respectivement, à une vue en élévation et par en-dessous du caisson 6 du volet roulant 1. Il convient d'observer que, en repoussant le ou les brins 19, 19' en dehors du plan P de la poulie 15, l'organe de traction manuelle 17 est, avantageusement, déplacé en dehors du vitrage 5 et généralement en dehors de l'emprise de l'ouvrant 4.

Ce ressort 22 est également conçu apte à permettre à ce ou ces brins 19, 19' de venir se positionner dans le plan P de la poulie 15 sous l'impulsion d'une traction exercée sur l'organe de traction manuelle 17. En fait, une telle traction peut être exercée sur l'un 19 ou l'autre 19' des brins dudit organe de traction 17 lors d'une commande de déploiement ou de repliement du tablier 12 du volet roulant 1. Cette situation a, plus particulièrement, été représentée figure 2.

Tel que visible figures 1 à 4, ce volet roulant 1 peut être complété par un boîtier 27 à l'intérieur duquel sont disposés, du moins en partie, les moyens de rappel élastiques 21. Un tel boîtier 27 est alors implanté à proximité de l'ouverture 20 et rendu solidaire du caisson 6 du volet roulant 1 par des moyens de fixation appropriés 28.

Un tel boîtier 27 comporte une fonction, essentiellement, esthétique destinée, plus particulièrement, à occulter la présence des moyens de rappel élastiques 21. Cependant, ce boîtier 27 peut également avoir une fonction technique consistant à guider les brins 19, 19' et à maintenir ces derniers constamment en contact avec l'extrémité libre 24 du ressort 22, notamment avec le galet 26.

On remarquera également, notamment figures 2 et 3, que ce boîtier 27 comporte des parois dont l'une au moins est apte à constituer une butée d'arrêt contre laquelle vient s'appuyer et s'immobiliser l'extrémité fixe 25 d'un ressort 22 de type hélicoïdal.

En fait, selon un premier mode de réalisation, un tel boîtier 27 se présente sous la forme d'un simple capot 29 rapporté sur le caisson 6, après la mise en place des moyens de rappel élastiques 21, par dessus ces derniers.

Selon un autre mode de réalisation non représenté, ce boîtier 27 se présente sous la forme d'une boîte pourvue d'un certain nombre d'orifices permettant le passage de l'organe de traction manuelle 17 et à l'intérieur de laquelle sont prémontés les moyens de rappel élastiques 21. Une telle boîte peut, par exemple, être conçue de manière à être rapportée ultérieurement sur un caisson 6 de volet roulant 1 déjà existant.

Dans la description qui précède, il a été fait état de moyens de rappel élastiques 21 disposés sur la paroi intérieure 8 du caisson 6, notamment à l'extérieur de ce dernier. Il convient, cependant, d'observer qu'un tel mode de réalisation, bien que préférentiel, n'est aucunement limitatif et que de tels moyens de rappel élastiques 21 peuvent encore être montés à l'intérieur du caisson 6 mais aussi dans l'épaisseur de la paroi intérieure 8 de celui-ci.

Finalement, ces moyens de rappel élastiques 21 peuvent encore être implantés au niveau de la sous-face 10 du caisson 6 et ceci à l'intérieur, à l'extérieur ou dans l'épaisseur de cette sous-face 10.

A ce propos, on remarquera qu'une implantation différente de celle décrite ci-dessus et correspondant aux figures 1 à 4 peut éventuellement nécessiter un certain nombre d'aménagements spécifiques, ces derniers étant, cependant, à la portée de l'homme de l'art. Ainsi, une implantation du côté interne au caisson 6 nécessite l'aménagement, au niveau de ce dernier, d'une ouverture 20 ajustée à l'amplitude de décalage souhaitée du ou des brins 19, 19' de l'organe de traction 17 sous l'impulsion desdits moyens de rappel élastiques 21.

Il a été représenté figures 5 et 6, un autre mode de réalisation de ces moyens de rappel élastiques 21 lesquels sont, justement, implantés au niveau de la sous-face 10 du caisson 6.

De tels moyens de rappel élastiques 21 se présentent alors sous la forme d'un tiroir 31 pourvu d'au moins un orifice 32 pour le passage de l'organe de traction manuelle 17 et monté coulissant par l'intermédiaire de glissières 33 au droit d'une fenêtre 34 ménagée dans la paroi intérieure 8 ou dans la sous-face 10 du caisson 6 et, ceci, entre une position dans laquelle le ou les orifices 32 se situent, sensiblement, dans le plan P de la poulie 15 et une position décalée par rapport à ce plan P.

En fait, tel qu'il ressort des figures 5 et 6, ce tiroir 31 est soumis à l'action d'un ressort 35 en vue de repousser élastiquement le ou les brins 19, 19' définis par l'organe de traction manuelle 17 en dehors de ce plan P passant par ladite poulie 15, tout en autorisant à ce ou ces brins 19, 19' de venir se repositionner dans ce plan P, contre l'action dudit ressort 35, sous l'effet d'une traction imprimée à l'un d'entre eux au moins lors d'une commande de déploiement ou de repliement du tablier 12 du volet roulant 1.

Là encore, de tels moyens de rappel élastiques 21 sous la forme d'un tiroir 31 peuvent être implantés à l'intérieur, à l'extérieur ou encore dans l'épaisseur même de la sous-face 10 ou de la paroi intérieure 8 du caisson 6. Des moyens de rappel élastiques 21, ainsi conçus peuvent se présenter sous forme d'un ensemble indépendant apte à être rapporté individuellement sur ledit caisson 6.

La présente invention permet donc de répondre à un réel besoin dans le domaine des volets roulants à commande manuelle et apporte une solution particulièrement simple et efficace à un certain nombre de problèmes connus. En cela cette invention peut être considérée comme apportant un réel progrès dans le domaine technique considéré.

## Revendications

1. Volet roulant (1) comportant un dispositif d'entraînement manuel (14) sous forme d'une poulie (15) prévue apte à entraîner en rotation un arbre d'enroulement (13) d'un tablier (12), sur cette poulie (15) venant s'enrouler, au moins partiellement, un organe de traction manuelle (17) tel qu'une sangle, une chaîne, une cordelette (18) ou analogue, dont au moins un brin (19) est rendu accessible à un usager, **caractérisé par le fait qu'**il comporte, en outre, des moyens de rappel élastiques (21) conçus aptes à repousser élastiquement le ou les brins (19, 19') définis par l'organe de traction manuelle (17) en dehors du plan (P) passant par ladite poulie (15) tout en permettant à ce ou ces brins (19, 19') de venir se repositionner dans ce plan (P), contre l'action des moyens de rappel élastiques (21), sous l'effet d'une traction imprimée à ce brin ou au moins à l'un d'entre eux (19, 19') lors d'une commande en déploiement ou en repliement du tablier (12) du volet roulant (1).

2. Volet roulant (1) selon la revendication 1, **caractérisé par le fait que** lesdits moyens de rappel élastiques (21) se présentent sous la forme d'un ressort (22) rendu solidaire du caisson (6) et comportant, d'une part, une extrémité (25) maintenue fixe par rapport audit caisson (6) et, d'autre part, une extrémité libre (24) susceptible de se déplacer, élastiquement, au-devant d'une ouverture (20) située, au moins en partie, dans le plan (P) de la poulie (15) et par laquelle l'organe de traction manuelle (17) émerge du caisson (6).

3. Volet roulant (1) selon la revendication 2, **caractérisé par le fait que** l'extrémité libre (24) du ressort (22) reçoit un galet (26) apte à entrer en contact avec l'organe de traction manuelle (17).

4. Volet roulant (1) selon l'une quelconque des revendications 2 ou 3, **caractérisé par le fait qu'**il comporte un boîtier (27) implanté à proximité de l'ouverture (20) et à l'intérieur duquel sont disposés, du moins en partie, les moyens de rappel élastiques (21), ledit boîtier (27) étant rendu solidaire du caisson (6) et étant destiné, d'une part, à occulter la présence de ces moyens de rappel élastiques (21), et, d'autre part, à guider les brins (19, 19') pour maintenir ces derniers en contact avec l'extrémité libre (24) du ressort (22).

5. Volet roulant (1) selon la revendication 4, **caractérisé par le fait que** ledit boîtier (27) est constitué par un capot (29) rapporté sur le caisson (6), après la mise en place des moyens de rappel élastiques (21), par-dessus ces derniers.

6. Volet roulant (1) selon la revendication 4, **caractérisé par le fait que** le boîtier (27) est une boîte pourvue d'un certain nombre d'orifices permettant le passage de l'organe de traction manuelle (17), à l'intérieur de cette boîte étant prémontés les moyens de rappel élastiques (21), ledit boîtier (27) étant, notamment conçu apte à être rapporté ultérieurement sur le caisson (6).

7. Volet roulant (1) selon la revendication 1, **caractérisé par le fait que** les moyens de rappel élastiques (21) se présentent sous la forme d'un tiroir (31) monté coulissant par l'intermédiaire de glissières (33) au droit d'une fenêtre (34) ménagée dans la paroi intérieure (8) ou dans la sous-face (10) du caisson (6), ledit tiroir (31), étant soumis à l'action d'un ressort (35).

8. Volet roulant (1) selon la revendication 7, **caractérisé par le fait que** ledit tiroir (31) est pourvu d'au moins un orifice (32) pour le passage de l'organe de traction manuelle (17), ce tiroir (31) étant conçu apte à coulisser entre une position dans laquelle le ou les orifices (32) se situent, sensiblement, dans le plan (P) de la poulie (15) et une position décalée par rapport à ce plan (P).

9. Volet roulant (1) selon l'une quelconque des revendications précédentes, **caractérisé par le fait que** les moyens de rappel élastiques (21) sont implantés à l'extérieur ou à l'intérieur de la sous-face (10) ou de la paroi intérieure (8) ou encore dans l'épaisseur de ces dernières.

## Patentansprüche

1. Rolladen (1), umfassend eine handbetätigte Antriebseinrichtung (14) in Form von einer Rolle (15), die geeignet vorgesehen ist, eine Aufwickelwelle (13) einer Decke (12) in Drehung anzutreiben, wobei sich auf diese Rolle (15) wenigstens zum Teil ein handbetriebenes Ziehorgan (17), wie ein Riemen, eine Kette, eine Schnur (18) oder dergleichen aufwickelt, von denen wenigstens ein Trum (19) für einen Benutzer zugänglich gemacht ist, **dadurch gekennzeichnet, daß** er außerdem elastische Rückstellmittel (21) umfaßt, die geeignet vorgesehen sind, den Trum oder die Trüme (19, 19') elastisch zurückzustoßen, die durch das handbetriebene Ziehorgan (17) außerhalb der Ebene (P) gebildet sind, welche durch die besagte Rolle (15) geht, diesem Trum oder diesen Trümen (19, 19') erlaubend, sich wieder in dieser Ebene (P) gegen die Wirkung der elastischen Rückstellmittel (21), unter der Wirkung einer Zugkraft zurückzuversetzen, die auf diesen Trum oder wenigstens auf einen von denen (19, 19') bei einem Befehl zur Entfaltung oder zur Aufwicklung der Decke (12) des Rolladens (1) ausgeübt wird.

2. Rolladen (1) nach Anspruch 1, **dadurch gekennzeichnet, daß** die besagten elastischen Rückstellmittel (21) als eine Feder (22) ausgestaltet sind, die fest mit dem Kasten (6) verbunden ist, und, einerseits, ein Ende (25), welches hinsichtlich des besagten Kastens (6) fest gehalten wird, und, andererseits, ein freies Ende (24), fähig, sich elastisch vor einer Öffnung (20) zu verschieben, die sich wenigstens zum Teil in der Ebene (P) der Rolle (15) befindet und durch die das handbetriebene Ziehorgan (17) aus dem Kasten (6) herausragt, umfaßt.

3. Rolladen (1) nach Anspruch 2, **dadurch gekennzeichnet, daß** das freie Ende (24) der Feder (22) eine Laufrolle (26) aufnimmt, die geeignet ist, mit dem handbetriebenen Ziehorgan (17) in Berührung zu kommen.

4. Rolladen (1) nach irgendeinem der Ansprüche 2 oder 3, **dadurch gekennzeichnet, daß** er ein Gehäuse (27) umfaßt, welches nahe bei der Öffnung (20) eingesetzt ist und im dessen Innern wenigstens zum Teil die elastischen Rückstellmittel (21) angeordnet sind, wobei das besagte Gehäuse (27) fest mit dem Kasten (6) verbunden und vorgesehen sei, einerseits, das Vorhandensein dieser elastischen Rückstellmittel (21) zu verbergen, und, andererseits, die Trüme (19, 19') zu führen, um diese Letzteren mit dem freien Ende (24) der Feder (22) in Berührung zu halten.

5. Rolladen (1) nach Anspruch 4, **dadurch gekennzeichnet, daß** das besagte Gehäuse (27) durch eine Haube (29) gebildet ist, die an dem Kasten (6) nach dem Anbringen der elastischen Rückstellmittel (21) über diesen Letzteren gesetzt ist.

6. Rolladen (1) nach Anspruch 4, **dadurch gekennzeichnet, daß** das Gehäuse (27) eine Schachtel ist, die mit einer gewissen Anzahl von Öffnungen versehen ist, die den Durchgang des handbetriebenen Ziehorgans (17) erlauben, die elastischen Rückstellmittel (21) seiend im Innern dieser Schachtel im voraus angebracht, wobei das besagte Gehäuse (27) insbesondere geeignet sei, später auf dem Kasten (6) angebracht zu werden.

7. Rolladen (1) nach Anspruch 1, **dadurch gekennzeichnet, daß** die elastischen Rückstellmittel (21) als ein Schieber (31) ausgestaltet sind, der gleitend über die Gleitschienen (33) gegenüber einem Fenster (34) aufgerichtet ist, das in der inneren Wand (8) oder in der Unterseite (10) des Kastens (6) ausgeführt ist, wobei der besagte Schieber (31) der Wirkung einer Feder (35) ausgesetzt ist.

8. Rolladen (1) nach Anspruch 7, **dadurch gekennzeichnet, daß** der besagte Schieber (31) mit wenigstens einer Öffnung (32) für den Durchgang des handbetriebenen Ziehorgans (17) versehen ist, wobei dieser Schieber (31) geeignet vorgesehen ist, zwischen einer Lage, in der die Öffnung oder die Öffnungen (32) sich merklich in der Ebene (P) der Rolle (15) befinden, und einer Lage, die hinsichtlich dieser Ebene (P) verschoben ist, zu gleiten.

9. Rolladen (1) nach irgendeinem der vorgehenden Ansprüche, **dadurch gekennzeichnet, daß** die elastischen Rückstellmittel (21) außerhalb oder im Inneren seiner Unterseite (10) oder der inneren Wand (8) oder noch an der Dicke dieser Letzteren, eingesetzt sind.

## Claims

1. Roller shutter (1) comprising a manual drive device (14) in the form of a pulley (15) designed capable of driving in rotation a winding-up shaft (13) of an apron (12), on this pulley (15) winding up, at least partially, a manual pulling organ (17), such as a strap, a chain, a cord (18) or the like, at least one side (19) of which is made accessible for a user, **characterised in that** it includes, in addition, springy restoring means (21) designed capable of elastically pushing back the side or sides (19, 19') defined by the manual pulling organ (17) outside the plane (P) passing through said pulley (15), while allowing this or these sides (19, 19') to position themselves again in this plane (P), against the action of the springy restoring means (21), under the action of a pulling force exerted on this side or at least on one of them (19, 19'), during a control to unfold or to wind up the apron (12) of the roller shutter (1).

2. Roller shutter (1) according to claim 1, **characterised in that** said springy restoring means (21) are in the form of a spring (22) made integral with the box (6) and including, on the one hand, an end (25) maintained fixed with respect to said box (6) and, on the other hand, a free end (24) capable of elastically moving in front of an opening (20) located, at least partially, in the plane (P) of the pulley (15) and through which the manual pulling organ (17) emerges from the box (6).

3. Roller shutter (1) according to claim 2, **characterised in that** the free end (24) of the spring (22) receives a rail-wheel (26) capable of entering into contact with the manual pulling organ (17).

4. Roller shutter (1) according to any of claims 2 or 3, **characterised in that** it includes a casing (27) implanted in the vicinity of the opening (20) and inside which are arranged, at least partially, the springy restoring means (21), said casing (27) being made integral with the box (6) and being aimed, on the one hand, at hiding the presence of these springy restoring means (21) and, on the other hand, at guiding the sides (19, 19'), in order to maintain them into contact with the free end (24) of the spring (22).

5. Roller shutter (1) according to claim 4, **characterised in that** said casing (27) is formed by a cap (29) inserted against the box (6), after installing the springy restoring means (21), over the latter.

6. Roller shutter (1) according to claim 4, **characterised in that** the casing (27) is a box provided with a number of holes allowing the passing-through of the manual pulling organ (17), inside this box being previously mounted said springy restoring means (21), said casing (27) being namely designed capable of being inserted later on against the box (6).

7. Roller shutter (1) according to claim 1, **characterised in that** the springy restoring means (21) are in the form of a drawer (31) slideably mounted through sliding rails (33) in front of a window (34) provided for in the inner wall (8) or in the lower face (10) of the casing (6), said drawing (31) being subjected to the action of a spring (35).

8. Roller shutter (1) according to claim 7, **characterised in that** said drawer (31) is provided with at least one opening (32) for the passing-through of the manual pulling organ (17), this drawer (31) being designed capable of sliding between a position in which the opening or openings (32) are located substantially in the plane (P) of the pulley (15) and a position offset with respect to this plane (P).

9. Roller shutter (1) according to any of the preceding claims, **characterised in that** the springy restoring means (21) are implanted at the outer side or inner side of the lower face (10) of the inner wall (8) or also in the thickness of the latter.
